# EUROPÄISCHE PATENTSCHRIFT

(11) **EP 3 818 225 B1**
(45) Veröffentlichungstag und Bekanntmachung des Hinweises auf die Patenterteilung: **17.01.2024**
(21) Anmeldenummer: 19739853.0
(22) Anmeldetag: 27.06.2019
(51) Int. Cl.: E05D 3/14, E05D 7/04, E05D 11/10, E05D 7/12

(54) **MÖBELBESCHLAG**
FURNITURE FITTING
FERRURE POUR MEUBLE

(30) Priorität: 03.07.2018 AT 505772018
(43) Veröffentlichungstag der Anmeldung: 12.05.2021
(73) Patentinhaber: Julius Blum GmbH, 6973 Höchst (AT)
(72) Erfinder: DÜR, Stefan, 6858 Schwarzach (AT)
(74) Vertreter: Torggler & Hofmann Patentanwälte - Innsbruck
(86) Internationale Anmeldenummer: PCT/AT2019/060211
(87) Internationale Veröffentlichungsnummer: WO 2020/006589

(56) Entgegenhaltungen:
- WO-A1-2016/156514
- WO-A1-2016/174071
- DE-A1- 2 353 043
- DE-A1- 4 343 805
- DE-U- 7 019 580
- GB-A- 1 323 462
- GB-A- 1 542 487

## Beschreibung

Die vorliegende Erfindung bezieht sich auf einen Möbelbeschlag zur bewegbaren Lagerung eines relativ zu einem Möbelkorpus bewegbar gelagerten Möbelteiles mit den Merkmalen des Oberbegriffs des Patentanspruchs 1.

Im Weiteren betrifft die Erfindung ein Möbel mit einem Möbelkorpus und einem bewegbaren Möbelteil, welches durch wenigstens einen Möbelbeschlag der zu beschreibenden Art relativ zum Möbelkorpus bewegbar gelagert ist.

In der WO 2016/174071 A1 ist in Fig. 9 ein Möbelscharnier zur schwenkbaren Lagerung einer Türe gezeigt, wobei das zweite Beschlagteil innerhalb einer Aussparung der Türe aufgenommen und im Wesentlichen L-förmig ausgebildet ist. Diese L-Form des zweiten Beschlagteiles ist deshalb notwendig, weil am zweiten Beschlagteil im Bereich der Gelenkachsen der beiden Gelenkhebel, welche den ersten Beschlagteil mit dem zweiten Beschlagteil miteinander verbinden, kein Platz für eine Befestigungsschraube zur Verfügung steht. Bei dem L-förmigen zweiten Beschlagteil handelt es sich jedoch um eine Sonderform, welche in der Serienproduktion mit einem erhöhten Materialaufwand und mit erhöhten Kosten verbunden ist. Außerdem bildet das L-förmige zweite Beschlagteil eine relativ voluminöse Bauform aus, welche dem Bedürfnis nach einer kompakten Bauweise des Möbelbeschlages nur unzureichend Genüge leistet.

In der DE 1 966 537 A1 ist eine Spreiz- und Haltevorrichtung für Scharnierteile zur bewegbaren Lagerung einer Türe gezeigt. In der Türe ist eine Aussparung in Form von einander überlappenden Kreisflächen mit gleichem Durchmesser angeordnet, wobei das Scharnierteil in der Aussparung versenkbar ist. Das Scharnierteil weist ein längliches Gehäuse mit halbzylindrischen Endflächen auf, wobei an einem ersten Endbereich des Gehäuses ein drehbarer Exzenter mit einem Schlitz zum Positionieren eines Schraubendrehers und an einem zweiten Endbereich des Gehäuses eine Gelenkachse angeordnet ist. Durch Drehung des Exzenters mittels eines Schraubendrehers wird eine nachgiebig ausgebildete Wand gegen eine Innenseite der Aussparung gedrückt. Nachteilig daran ist, dass der Einstellweg eines Exzenters relativ begrenzt ist. Für eine zuverlässige Befestigung mittels des Exzenters muss die Größe der Aussparung exakt auf die Größe des Gehäuses abgestimmt werden. Falls die Größe der Aussparung ein vorgegebenes Maß übersteigt, so führt eine Drehbewegung des Exzenters aufgrund seiner exzentrischen Kurvenausbildung zu einem abrupten Abfall der Anpresskraft, wodurch das Gehäuse nicht mehr in der Aussparung fixierbar ist.

In der DE 297 17 508 U1 ist ein Möbelscharnier mit einem Scharniertopf gezeigt, welcher durch eine am Scharniertopf schwenkbar gelagerte Handhabe in einer Bohrung eines Möbelteiles fixierbar ist. Durch eine Kippbewegung der Handhabe wird ein Bügelkörper gegen eine Innenseite der Bohrung gedrückt. Nachteilig daran ist, dass der konstruktive Aufbau des Möbelscharniers relativ aufwändig ist.

Weitere Möbelbeschläge sind in der WO 2016/156514 A1, DE 43 43 805 A1, DE 23 53 043 A1, GB 1 323 462 A, GB 1 542 487 A und in der DE 70 19 580 U offenbart.

Aufgabe der vorliegenden Erfindung ist es, einen Möbelbeschlag der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen angegeben.

Gemäß der Erfindung ist vorgesehen, dass das erste und/oder zweite Beschlagteil eine Befestigungsvorrichtung mit wenigstens einem bewegbar gelagerten Betätigungselement in Form einer drehbaren Schraube aufweist oder aufweisen, wobei durch eine Betätigung des wenigstens einen Betätigungselementes das erste und/oder zweite Beschlagteil an beiden Endbereichen des Gehäuses in der Ausnehmung befestigbar ist.

Somit weist das erste und/oder zweite Beschlagteil ein längserstrecktes Gehäuse mit zwei in Längsrichtung voneinander beabstandeten Endbereichen auf, welche bei einer Betätigung des Betätigungselementes jeweils entweder direkt oder über zumindest ein Verriegelungselement des ersten und/oder zweiten Beschlagteiles an eine Kontaktfläche der Ausnehmung im Möbelkorpus und/oder im bewegbaren Möbelteil andrückbar sind.

Gemäß der Erfindung ist vorgesehen, dass das Betätigungselement der Befestigungsvorrichtung am zweiten Endbereich des Gehäuses angeordnet ist.

Das erste und/oder zweite Beschlagteil des Möbelbeschlages weisen genau eine Befestigungsvorrichtung zur Befestigung am bewegbaren Möbelteil auf. Mit anderen Worten ist grundsätzlich eine einzige Befestigungsvorrichtung der Beschlagteile für eine zuverlässige Befestigung am Möbelkorpus und/oder am bewegbaren Möbelteil ausreichend. Falls zweckmäßig, können jedoch auch zusätzliche Sicherungsmittel (beispielsweise eine Befestigungsschraube) vorgesehen werden.

Durch eine Betätigung des Betätigungselementes ist zumindest ein Verriegelungselement bewegbar, sodass das Gehäuse durch das zumindest eine Verriegelungselement in der Ausnehmung des Möbelkorpus und/oder in der Ausnehmung des bewegbaren Möbelteiles zu befestigen ist.

Vorzugsweise ist vorgesehen, dass das Betätigungselement in allen Betriebsstellungen mit dem ersten und/oder zweiten Beschlagteil unverlierbar verbunden ist.

Das Betätigungselement kann mit dem Verriegelungselement bewegungsgekoppelt verbunden sein, beispielsweise über einen Übertragungsmechanismus mit zusammenwirkenden Verzahnungen. Bei einer konstruktiv einfachen Lösung kann vorgesehen sein, dass das Betätigungselement mit dem Verriegelungselement in Gewindeeingriff steht.

Bei einer ersten Variante der Erfindung ist vorgesehen, dass das zumindest eine Verriegelungselement eine erste Schrägfläche aufweist, welche mit einer korrespondierenden zweiten Schrägfläche zusammenwirkt, wobei das zumindest eine Verriegelungselement durch Drehung des Betätigungselementes in eine erste Drehrichtung durch das Zusammenwirken der ersten und zweiten Schrägfläche in eine erste Richtung quer zu einer Drehachse des Betätigungselementes bewegbar ist. Auf diese Weise ist es möglich, das Gehäuse des oder der Beschlagteile(s) durch das Verriegelungselement kraftschlüssig mit den dafür vorgesehenen Kontaktflächen der Ausnehmung zu verbinden.

Dabei kann vorgesehen sein, dass das zumindest eine Verriegelungselement durch Drehung des Betätigungselementes in eine der ersten Drehrichtung entgegengesetzte zweite Drehrichtung durch das Zusammenwirken der ersten und zweiten Schrägfläche in eine der ersten Richtung entgegengesetzte zweite Richtung bewegbar ist. Auf diese Weise ist es möglich, das Verriegelungselement ausgehend von einer verriegelten Stellung in der Ausnehmung aktiv in eine Position zurückzubewegen, in welcher das Gehäuse des zweiten Beschlagteiles ohne Beschädigung der zugeordneten Kontaktflächen und ohne wesentlichen Reibungswiderstand aus der Ausnehmung entnommen werden kann.

Das zumindest eine Verriegelungselement kann zumindest bereichsweise eine die Haftreibung erhöhende Oberfläche, beispielsweise Noppen, Rippen oder eine Verzahnung, zur Anlage an der Ausnehmung aufweisen.

Gemäß einem Ausführungsbeispiel der Erfindung kann vorgesehen sein, dass das erste Beschlagteil ein Montageteil mit wenigstens einer Fixiervorrichtung aufweist, durch welche das Montageteil an einer Möbelplatte montierbar ist, und dass das erste Beschlagteil zumindest ein mit dem zweiten Beschlagteil gelenkig verbundenes Koppelteil aufweist, welches mit dem Montageteil lösbar verbindbar ist. Mit anderen Worten ist das korpusseitige erste Beschlagteil des Möbelbeschlages zumindest zweiteilig ausgeführt und umfasst ein Montageteil, welches in einem ersten Montageschritt durch wenigstens eine Fixiervorrichtung an oder in einer im Wesentlichen horizontal oder vertikal verlaufenden Möbelplatte des Möbelkorpus zu befestigen ist. Ferner ist ein mit dem zweiten Beschlagteil gelenkig verbundenes Koppelteil vorgesehen, welches in einem zweiten Montageschritt - unabhängig und getrennt vom Montageteil - am bewegbaren Möbelteil zu befestigen ist. Nach erfolgter Vormontage des Montageteils und des Koppelteiles können diese in einem dritten Montageschritt miteinander lösbar verbunden (vorzugsweise selbsttätig miteinander verriegelt) werden, wodurch sich die Montage des bewegbaren Möbelteiles am Möbelkorpus erheblich vereinfacht.

Die Möbelplatte des Möbelkorpus weist üblicherweise eine vorgegebene Materialstärke (beispielsweise 16 mm oder 19 mm auf). Das Montageteil des ersten Beschlagteiles ist gemäß einer bevorzugten Ausführungsform innerhalb der vorgegebenen Materialstärke der Möbelplatte aufnehmbar. Das Montageteil kann eine Höhenerstreckung und eine Längenerstreckung aufweisen, wobei die Längenerstreckung des Montageteiles mindestens dreimal, vorzugsweise mindestens sechsmal, so groß als die Höhenerstreckung des Montageteiles ist.

Der Möbelbeschlag kann beispielsweise als Möbelscharnier ausgebildet sein. Es ist allerdings auch möglich, dass der Möbelbeschlag als Möbelantrieb für eine Möbelklappe ausgebildet ist, welche im Montagezustand an einem Möbelkorpus um eine horizontal verlaufende Achse schwenkbar gelagert ist.

Gemäß der Erfindung ist vorgesehen, dass das Gehäuse des ersten und/oder zweiten Beschlagteiles im Wesentlichen quaderförmig ausgebildet ist oder sind.

Weitere Einzelheiten und Vorteile der vorliegenden Erfindung werden anhand des in den Figuren gezeigten Ausführungsbeispiels erläutert.
- Fig. 1a, 1b: zeigen ein Möbel und einen Möbelbeschlag (ohne das Montageteil) in perspektivischen Ansichten,
- Fig. 2a-2c: zeigen die Montage des bewegbaren Möbelteiles am Möbelkorpus in schematischen Draufsichten,
- Fig. 3a-3c: zeigen eine zeitliche Abfolge der Montage des Koppelteiles am Montageteil in verschiedenen Querschnitten,
- Fig. 4a, 4b: zeigen weitere zeitliche Abfolgen der Montage des Koppelteiles am Montageteil in verschiedenen Querschnitten,
- Fig. 5a-5c: verschiedene Ansichten des am bewegbaren Möbelteil zu befestigenden zweiten Beschlagteiles, wobei sich das Verriegelungselement in einer Lösestellung befindet,
- Fig. 6a-6c: verschiedene Ansichten des am bewegbaren Möbelteil befestigten zweiten Beschlagteiles, wobei sich das Verriegelungselement in einer Spannstellung befindet,
- Fig. 7a-7c: eine perspektivische Ansicht eines Möbelbeschlages, wobei das erste Beschlagteil eine Befestigungsvorrichtung zur Befestigung an einem Möbelkorpus aufweist, sowie zwei Querschnitte mit der Befestigungsvorrichtung in einer Lösestellung und in einer Spannstellung innerhalb der Ausnehmung des Möbelkorpus,
- Fig. 8a-8d: ein weiteres Ausführungsbeispiel einer Befestigungsvorrichtung zur Befestigung der Beschlagteile am Möbelkorpus und/oder am bewegbaren Möbelteil.

Fig. 1a zeigt eine perspektivische Darstellung eines Möbels 1 mit einem nur teilweise dargestellten Möbelkorpus 2, wobei ein bewegbares Möbelteil 3, vorzugsweise in Form einer Türe oder einer Möbelklappe, durch einen Möbelbeschlag 4 relativ zum Möbelkorpus 2 um eine, vorzugsweise in Montagelage vertikal verlaufende, Achse 14 schwenkbar gelagert ist. Der Möbelkorpus 2 weist eine vertikal verlaufende Seitenwand 2a und eine horizontal verlaufende Möbelplatte 2b (vorzugsweise eine Deckplatte, eine Bodenplatte oder einen zwischen der Deckplatte und der Bodenplatte angeordneten Fachboden) auf, wobei das erste Beschlagteil 5 des Möbelbeschlages 4 an oder in der Möbelplatte 2b gelagert ist. Selbstverständlich ist es auch möglich, den Möbelbeschlag 4 an der vertikal verlaufenden Seitenwand 2a zu befestigen, sodass das bewegbare Möbelteil 3 im Montagezustand relativ zum Möbelkorpus 3 um eine horizontal verlaufende Achse 14 schwenkbar gelagert ist.

Fig. 1b zeigt den Möbelbeschlag 4 (ohne das Montageteil 8) in einer perspektivischen Ansicht. Das erste Beschlagteil 5 ist zumindest zweiteilig ausgeführt und umfasst einen an oder in der Möbelplatte 2b vormontierbaren Montageteil 8 (Fig. 3a) mit einem, vorzugsweise taschenförmig ausgebildeten, Gehäuse 8a zur zumindest teilweisen Aufnahme eines Koppelteiles 9, wobei das Montageteil 8 und das Koppelteil 9 lösbar miteinander verbindbar sind. Das Montageteil 8 wird in einem ersten Montageschritt an oder in der Möbelplatte 2b montiert. Das Koppelteil 9 ist über wenigstens einen Gelenkhebel 7 schwenkbar mit dem zweiten Beschlagteil 6 verbunden, welches in einem zweiten Montageschritt über ein längserstrecktes Gehäuse 6a am bewegbaren Möbelteil 3 zu befestigen ist. Nachdem das Montageteil 8 an der Möbelplatte 2b und das zweite Beschlagteil 6 am bewegbaren Möbelteil 3 befestigt wurden, können das Montageteil 8 und das Koppelteil 9 durch Zusammenführen miteinander verbunden werden. Das Montageteil 8 und das Koppelteil 9 können beispielsweise durch wenigstens eine Schraubverbindung aneinander befestigt werden. Vorzugsweise ist vorgesehen, dass das Montageteil 8 und das Koppelteil 9 durch wenigstens eine Verriegelungsvorrichtung 20 (Fig. 3a) selbsttätig miteinander verriegelbar sind.

Das zweite Beschlagteil 6 ist über zumindest eine Gelenkachse 33a, 33b (Fig. 1b) schwenkbar mit dem mit dem ersten Beschlagteil 5 verbunden, wobei das zweite Beschlagteil 6 dazu ausgebildet ist, zumindest bereichsweise in eine Ausnehmung 15b im bewegbaren Möbelteil 3 eingesetzt zu werden. Das zweite Beschlagteil 6 weist ein längserstrecktes Gehäuse 6a mit zwei in Längsrichtung (L) voneinander beabstandeten Endbereichen 31a und 31b auf, wobei das Gehäuse 6a einen Hohlraum 34 zur Aufnahme des Gelenkhebels 7 in zumindest einer Relativstellung des Möbelbeschlages 4 aufweist. An einem ersten Endbereich 31a ist die zumindest eine Gelenkachse 33a, 33b angeordnet, während in einem davon gesonderten Bereich des Gehäuses 6a eine Befestigungsvorrichtung 32 mit einem drehbar gelagerten Betätigungselement 32a in Form einer drehbaren Schraube vorgesehen ist. Durch eine Betätigung des Betätigungselementes 32a ist das zweite Beschlagteil 6 an beiden Endbereichen 31a, 31b des Gehäuses 6a in einer Ausnehmung 15b (Fig. 2a) des bewegbaren Möbelteiles 3 befestigbar. Dabei kann vorgesehen sein, dass durch eine Betätigung des Betätigungselementes 32a zumindest ein Verriegelungselement 36 gegen eine Kontaktfläche 40 (Fig. 5c) der Ausnehmung 15b drückbar ist.

Am ersten Endbereich 31a des Gehäuses 6a, an welchem die zumindest eine Gelenkachse 33a, 33b angeordnet ist, ist zumindest ein Vorsprung 35 angeordnet, welcher durch eine Betätigung des Betätigungselementes 32a gegen eine korrespondierende Kontaktfläche 40 der Ausnehmung 15b drückbar ist, wodurch der Halt des ersten Endbereiches 31a des Gehäuses 6a am bewegbaren Möbelteil 3 zusätzlich verbessert wird. Gegebenenfalls kann der zumindest eine Vorsprung 35 durch eine Betätigung des Betätigungselementes 32a in das Holzmaterial des bewegbaren Möbelteiles 3 eindringen. Es können auch zwei oder mehrere Vorsprünge 35 in Form von Rippen, Verzahnungen oder Spitzen vorgesehen werden.

Durch wenigstens eine Einstellvorrichtung 13a, 13b, 13c ist im verbundenen Zustand zwischen dem Montageteil 8 und dem Koppelteil 9 eine Lage des Koppelteiles 9 relativ zum Montageteil 8, vorzugsweise dreidimensional, einstellbar. Durch die Kraft einer Federvorrichtung 10 ist das zweite Beschlagteil 6 in die vollständig geschlossene und/oder vollständig geöffnete Endlage relativ zum ersten Beschlagteil 5 bewegbar. Dies kann beispielsweise über eine von der Federvorrichtung 10 beaufschlagte Druckrolle 12 erfolgen, welche bei einer Bewegung des Gelenkhebels 7 entlang einer Stellkontur 24

(Fig. 3a) verfahrbar gelagert ist. Durch eine Dämpfvorrichtung 11, vorzugsweise mit einer hydraulischen Kolben-Zylinder-Einheit, ist eine Bewegung des zweiten Beschlagteiles 6 relativ zum ersten Beschlagteil 5 abbremsbar. Auf diese Weise ist eine Bewegung des zweiten Beschlagteiles 6 in die vollständig geschlossene und/oder vollständig geöffnete Endlage dämpfbar.

Fig. 2a-2c zeigen die Montage des bewegbaren Möbelteiles 3 an der Möbelplatte 2b des Möbelkorpus 2 in schematischen Draufsichten. In der Möbelplatte 2b ist eine erste Ausnehmung 15a zur Aufnahme des ersten Beschlagteiles 5 des Möbelbeschlages 4 ausgebildet, während im bewegbaren Möbelteil 3 eine zweite Ausnehmung 15b zur Aufnahme des zweiten Beschlagteiles 6 des Möbelbeschlages 4 angeordnet ist. Das erste Beschlagteil 5 kann zumindest zweiteilig ausgeführt sein und umfasst ein in der ersten Ausnehmung 15a anzuordnendes Montageteil 8 und ein mit dem Montageteil 8 zu verbindendes Koppelteil 9. Das erste Beschlagteil 5 und das zweite Beschlagteil 6 sind über den wenigstens einen Gelenkhebel 7 schwenkbar miteinander verbunden.

In einem ersten Montageschritt (Fig. 2b) wird das Montageteil 8 in der ersten Ausnehmung 15a der Möbelplatte 2b fixiert, während das zweite Beschlagteil 6 am bewegbaren Möbelteil 3 befestigt wird. Vorzugsweise ist vorgesehen, dass das längserstreckte Gehäuse 6a des zweiten Beschlagteiles 6 in der zweiten Ausnehmung 15b des bewegbaren Möbelteiles 3 im Wesentlichen vollständig versenkbar ist. In einem dritten Montageschritt (Fig. 2c) werden das Montageteil 8 und das Koppelteil 9 miteinander verbunden, sodass das bewegbare Möbelteil 3 am Möbelkorpus 2 fixierbar ist.

Fig. 3a-3c zeigen die Montage des Koppelteiles 9 am Montageteil 8 in verschiedenen Montageschritten. Das Koppelteil 9 ist über den wenigstens einen Gelenkhebel 7 mit dem zweiten Beschlagteil 6 verbunden, wobei der Gelenkhebel 7 am Koppelteil 8 um eine Gelenkachse 17a und am zweiten Beschlagteil 6 um die Gelenkachse 33a schwenkbar gelagert ist. Am Gelenkhebel 7 ist die Stellkontur 24 angeordnet, wobei bei einer Bewegung des Gelenkhebels 7 um die erste Gelenkachse 17a eine von der Federvorrichtung 10 beaufschlagte Druckrolle 12 entlang der Stellkontur 24 verfahrbar ist. Der Gelenkhebel 7 ist als doppelarmiger Hebel mit einem ersten Hebelende und mit einem zweiten Hebelende ausgebildet, wobei das erste Hebelende des Gelenkhebels 7 über die Gelenkachse 33a mit dem zweiten Beschlagteil 6 gelenkig verbunden ist. Die Dämpfvorrichtung 11 ist über das zweite Hebelende des Gelenkhebels 7 beaufschlagbar, wobei das zweite Hebelende des Gelenkhebels 7 zur Ausführung eines Dämpfungshubes entweder direkt oder über zumindest ein weiteres Bauteil (beispielsweise über einen Zwischenhebel) auf die Dämpfvorrichtung 11 wirkt. In einem ersten Montageschritt wird das Montageteil 8 durch wenigstens eine Fixiervorrichtung 16 (welche beispielsweise als Loch zur Aufnahme einer Schraube ausgebildet ist) an oder in der Möbelplatte 2b montiert.

Das Montageteil 8 kann auch zwei oder mehrere Fixiervorrichtungen 16 aufweisen, die als Löcher zur Aufnahme von Schrauben ausgebildet sind. Auch ist es möglich, dass die Fixiervorrichtung 16 ein bewegbar gelagertes Betätigungselement aufweist, wobei durch eine Betätigung des Betätigungselementes zumindest ein Verriegelungselement bewegbar ist, durch welches das Montageteil 8 an oder in der Möbelplatte 2a kraftschlüssig fixierbar ist.

In einem weiteren Montageschritt wird das Koppelteil 9 schräg in das taschenförmige Gehäuse 8a des Montageteiles 8 eingeführt. Im Weiteren ist eine Zentriervorrichtung 18 zur Zentrierung zwischen dem Montageteil 8 und dem Koppelteil 9 vorgesehen, wobei die Zentriervorrichtung 18 wenigstens eine am Montageteil 8 und/oder am Koppelteil 9 angeordnete oder ausgebildete Schrägfläche 18a, 18b zur Führung des Koppelteiles 9 aufweist.

Zur lösbaren Verriegelung zwischen dem Koppelteil 9 und dem Montageteil 8 ist wenigstens eine Verriegelungsvorrichtung 20 vorteilhaft. Die Verriegelungsvorrichtung 20 weist wenigstens ein bewegbar gelagertes und von einem (vorzugsweise als Druckfeder ausgebildeten) Kraftspeicher 21a beaufschlagtes Verriegelungselement 25a zum lösbaren Verriegeln des Koppelteiles 9 auf. Das Verriegelungselement 25a ist mit einer Ausnehmung 22a zur Aufnahme eines Rastteiles 23a des Koppelteiles 9 versehen. Im gezeigten Ausführungsbeispiel ist ein zweiter Kraftspeicher 21b vorgesehen, welcher ein zweites Verriegelungselement 25b mit einem zweiten Rastteil 23b in Richtung einer zweiten Ausnehmung 22b des Montageteiles 8 drückt. Wie aus Fig. 3b und Fig. 3c hervorgeht, wird das Koppelteil 9 in das Montageteil 8 seitlich eingeschwenkt, wobei das Koppelteil 9 durch die Schrägflächen 18a, 18b der Zentriervorrichtung 18 relativ zum Montageteil 8 führbar ist.

Fig. 4a zeigt eine zu Fig. 3c fortgesetzte Schwenkbewegung des Koppelteiles 9 relativ zum Montageteil 8. Das Verriegelungselement 25a wird durch das Zusammenwirken des Rastteiles 23a mit einer Schrägfläche des Verriegelungselementes 25a entgegen der Kraft des Kraftspeichers 21a in Richtung des Pfeils 26 gedrückt, sodass das Rastteil 23a in die Ausnehmung 22a des Verriegelungselementes 25a eintreten kann und wobei das zweite Rastteil 23b durch die Kraft des zweiten Kraftspeichers 21b in die Ausnehmung 22b des Montageteiles 8 eingedrückt wird.

Fig. 4b zeigt die verriegelte Stellung zwischen dem Montageteil 8 und dem Koppelteil 9. Durch eine Entriegelungsvorrichtung 19 ist die Verriegelung zwischen dem Montageteil 8 und dem Koppelteil 9 wieder lösbar. Die Entriegelungsvorrichtung 19 weist ein bewegbar gelagertes, vorzugsweise linear verschiebbares, Löseelement 19a, auf, wobei durch Kraftausübung auf das Löseelement 19a in Richtung (X) die Verriegelung zwischen dem Montageteil 8 und dem Koppelteil 9 lösbar ist. Das Löseelement 19a ist im Montagezustand des Möbelbeschlages 4 unmittelbar und direkt für eine Betätigung mittels eines Werkzeuges zugänglich.

Im gezeigten Ausführungsbeispiel weist die Entriegelungsvorrichtung 19 einen doppelarmigen Entriegelungshebel 30 auf, welcher um eine Achse 27 schwenkbar gelagert ist. An beiden Hebelenden des doppelarmigen Entriegelungshebels 30 sind Langlöcher 29a und 29b vorhanden, die zur Aufnahme von Stiften 28a, 28b vorgesehen sind. Der erste Stift 28a ist am Verriegelungselement 25a angeordnet, während der zweite Stift 28b mit dem Löseelement 19a verbunden ist. Wird das Löseelement 19a durch ein Werkzeug, vorzugsweise einen Schraubendreher, in Richtung (X) des eingezeichneten Pfeils eingedrückt, so wird das Verriegelungselement 25a durch den Entriegelungshebel 30 entgegen der Kraft des Kraftspeichers 21a in eine Lösestellung bewegt, in welcher die Verriegelung zwischen dem Montageteil 8 und dem Koppelteil 9 lösbar ist. Vorzugsweise ist vorgesehen, dass die Richtung (X) im Wesentlichen rechtwinklig zu einer Stirnfläche des ersten Beschlagteiles 5 verläuft.

Fig. 5a zeigt den Möbelbeschlag 4, wobei das zweite Beschlagteil 6 mit dem Gehäuse 6a am bewegbaren Möbelteil 3 zu befestigen ist. Am ersten Endbereich 31a des Gehäuses 6 ist die wenigstens eine Gelenkachse 33b angeordnet, während am zweiten Endbereich 31b die Befestigungsvorrichtung 32 mit dem drehbaren Betätigungselement 32a angeordnet ist.

Fig. 5b zeigt den in Fig. 5a eingekreisten Bereich in einer vergrößerten Ansicht. Das Betätigungselement 32a der Befestigungsvorrichtung 32 ist mit zumindest einem Verriegelungselement 36 bewegungsgekoppelt verbunden, wobei vorzugsweise vorgesehen ist, dass das Betätigungselement 32a mit dem Verriegelungselement 36 in Gewindeeingriff steht. Das Betätigungselement 32a ist als drehbare Schraube ausgeführt, welche (beispielsweise mittels eines Langlochs 39) in einer radialen Richtung versetzbar gelagert ist. Das Betätigungselement 32a kann eine Aufnahme für ein Werkzeug aufweisen, sodass das Betätigungselement 32a mittels eines Werkzeuges rotierbar ist.

Das Verriegelungselement 36 weist eine erste Schrägfläche 37a auf, welche mit einer korrespondierenden zweiten, vorzugsweise am Gehäuse 6a angeordneten, Schrägfläche 37, zusammenwirkt, wobei das Verriegelungselement 36 durch Drehung des Betätigungselementes 32a in eine erste Drehrichtung durch das Zusammenwirken der ersten und zweiten Schrägfläche 37a, 37b in eine erste Richtung quer zu einer Drehachse des Betätigungselementes 32a bewegbar und damit in Richtung einer Kontaktfläche 40 der Ausnehmung 15b im bewegbaren Möbelteil 3 bewegbar ist. Das Verriegelungselement 36 weist zumindest bereichsweise eine die Haftreibung erhöhende Oberfläche 38, vorzugsweise zumindest eine Rippe und/oder zumindest eine Verzahnung, zur Anlage an der Ausnehmung 15b auf. Fig. 5c zeigt einen Querschnitt, aus welchem hervorgeht, dass das Verriegelungselement 36 unter Bildung eines Spaltes von der Kontaktfläche 40 der Ausnehmung 15b beabstandet ist und sich somit in einer Lösestellung befindet.

Fig. 6a zeigt den befestigten Zustand des zweiten Beschlagteiles 6 am bewegbaren Möbelteil 3. Ausgehend von der Stellung gemäß den Fig. 5a-5c wurde das Betätigungselement 32a mittels eines Werkzeuges in eine erste Drehrichtung (im Uhrzeigersinn) verdreht. Durch diese Drehbewegung wurde das Verriegelungselement 36 näher zum Kopf des Betätigungselementes 32a angezogen, wobei das Verriegelungselement 36 durch das Zusammenwirken der Schrägflächen 37a, 37b und durch die radiale Versetzbarkeit des Betätigungselementes 32a an die Kontaktfläche 40 der Ausnehmung 15b im bewegbaren Möbelteil 3 andrückbar ist.

Fig. 6b zeigt den ersten Endbereich des Gehäuses 6a, an welchem die Gelenkachse 33b angeordnet ist. Durch eine Drehung des Betätigungselementes 32a wurde auch das längserstreckte Gehäuse 6a in Richtung einer gegenüberliegenden zweiten Kontaktfläche 40a der Ausnehmung 15b bewegt, wobei der am ersten Endbereich 31a des Gehäuses 6a angeordnete Vorsprung 35 an die zweite Kontaktfläche 40a der Ausnehmung 40a andrückbar und/oder in die zweite Kontaktfläche 40a eindringbar ist. Auf diese Weise ist das Gehäuse 6a des zweiten Beschlagteiles 6 mit beiden Endbereichen 31a, 31b relativ zu den beiden gegenüberliegenden Kontaktflächen 40, 40a der Ausnehmung 15b verspannbar.

Fig. 6c zeigt einen weiteren Querschnitt der am zweiten Endbereich 31b des Gehäuses 6a angeordneten Befestigungsvorrichtung 32, wobei sich das Verriegelungselement 36 in einem befestigten Zustand (Spannstellung) in der Ausnehmung 15b im bewegbaren Möbelteil 3 befindet. Das Verriegelungselement 36 ist durch Drehung des Betätigungselementes 32a in eine der ersten Drehrichtung entgegengesetzte zweite Drehrichtung durch das Zusammenwirken der ersten und zweiten Schrägfläche 37a, 37b in eine der ersten Richtung entgegengesetzte zweite Richtung bewegbar, sodass der Abstand zwischen der Oberfläche 38 des Verriegelungselementes 36 und der ersten Kontaktfläche 40 vergrößerbar ist. Auf diese Weise ist das Verriegelungselement 36 wieder in die in Fig. 5c gezeigte Lösestellung rückstellbar, sodass das Gehäuse 6a des zweiten Beschlagteiles 6 ohne Beschädigung der Kontaktflächen 40, 40a aus der Ausnehmung 15b entnommen werden kann.

Fig. 7a zeigt eine perspektivische Ansicht des Möbelbeschlages 4, wobei das erste Beschlagteil 5 zumindest eine Befestigungsvorrichtung 32 zur lösbaren Befestigung des Gehäuses 8a innerhalb der Ausnehmung 15a des Möbelkorpus 2 aufweist. Das Gehäuse 8a weist zwei in Längsrichtung (L) voneinander beabstandete Endbereiche 31a und 31b auf, wobei die Gelenkachse 17a des Gelenkhebels 7 im Bereich des ersten Endbereiches 31a und die Befestigungsvorrichtung 32 mit dem drehbar gelagerten Betätigungselement 32a in Form einer Schraube im Bereich des zweiten Endbereiches 31b angeordnet ist. Durch zumindest eine Einstellvorrichtung 13a, 13b ist eine Lage des Gehäuses 8a in Bezug zum Möbelkorpus 2, vorzugsweise zur Möbelplatte 2a des Möbelkorpus 2, einstellbar. Die Befestigungsvorrichtung 32 kann identisch wie die in den Figuren 5a-5c, 6a-6c gezeigte Befestigungsvorrichtung 32 ausgeführt werden.

In der gezeigten Figur ist das das drehbare Betätigungselement 32a mit dem Verriegelungselement 36 in Gewindeeingriff, wobei das Betätigungselement 32a innerhalb des Langlochs 39 mit radialem Spiel geführt ist. Am Verriegelungselement 36 ist zumindest ein Führungselement 42, vorzugsweise in Form eines Zapfens, angeordnet, wobei das Führungselement 42 bei einer Verdrehung des Betätigungselementes 32a entlang einer, vorzugsweise schräg verlaufenden, Führung 37b des Gehäuses 8a verschiebbar geführt ist. Auf diese Weise ist das Verriegelungselement 36 mit seiner die Haftreibung erhöhenden Oberfläche 38 gegen eine Innenseite der Ausnehmung 15a im Möbelkorpus 2 anpressbar.

Das Gehäuse 8a des ersten Beschlagteiles 5 und/oder das Gehäuse 6a des zweiten Beschlagteiles 6 können jeweils zumindest einen seitlich vorspringenden Flansch 41, 41a aufweisen. Durch eine Hinterseite der Flansche 41, 41a wird nämlich ein an einer Stirnseite 43 der Möbelteile 2a, 3 anlegbarer Tiefenanschlag ausgebildet, sodass die Beschlagteile 5, 6 in einem montierten Zustand an einer definierten Tiefenposition in Bezug zur Möbelplatte 2a und/oder in Bezug zum bewegbaren Möbelteil 3 gehalten sind. Außerdem ist durch die Flansche 41, 41a ein zwischen den Beschlagteilen 5, 6 und den Ausnehmungen 15a, 15b gebildeter Spalt abdeckbar. Überdies ist durch die Flansche 41, 41a in einem montierten Zustand des Möbelbeschlages 4 eine an der Stirnseite 43 befindliche Kante der Ausnehmungen 15a, 15b abdeckbar. Auf diese Weise kann auf eine aufwendige Nachbearbeitung dieser Kante, selbst wenn diese etwas ausgefranst ist, verzichtet werden.

Fig. 7b zeigt das im Möbelkorpus 2, vorzugsweise in der Möbelplatte 2a, versenkte Gehäuse 8a des ersten Beschlagteiles 5 in einer Lösestellung der Befestigungsvorrichtung 32. Dabei ist zu erkennen, dass die Oberfläche 38 des Verriegelungselementes 36 noch nicht an eine korrespondierende Innenseite der Ausnehmung 15a angepresst ist.

Fig. 7b zeigt das im Möbelkorpus 2, vorzugsweise in der Möbelplatte 2a, versenkte Gehäuse 8a des ersten Beschlagteiles 5 in einer Spannstellung der Befestigungsvorrichtung 32. Durch eine Drehung des Betätigungselementes 32a wurden die beiden Führungselemente 42 des Verriegelungselementes 36 entlang der Führungen 37b bewegt, wobei die Oberfläche 38 des Verriegelungselementes 36 gegen die Innenseite der Ausnehmung 15a angedrückt oder eingepresst wird.

Fig. 8a zeigt ein weiteres Ausführungsbeispiel einer Befestigungsvorrichtung 32 zur Befestigung der Beschlagteile 5, 6 am Möbelkorpus 2 und/oder am bewegbaren Möbelteil 3. Die Befestigungsvorrichtung 32 wird in der gezeigten Figur im Zusammenhang mit dem zweiten Beschlagteil 6 erläutert, welches am oder im bewegbaren Möbelteil 3 zu befestigen ist. Selbstverständlich kann diese Befestigungsvorrichtung 32 auch im Zusammenhang mit dem ersten Beschlagteil 5 verwendet werden.

Das Beschlagteil 6 weist eine zumindest bereichsweise eben ausgebildete Befestigungsfläche 47 zur Anlage am bewegbaren Möbelteil 3 auf. Die am zweiten Endbereich 31b des Gehäuses 6a angeordnete Befestigungsvorrichtung 32 umfasst eine Bohrung 45 mit einer Längsrichtung, welche schräg, beispielsweise zwischen 10° und 20°, zu einer rechtwinklig zur Befestigungsfläche 47 verlaufenden Senkrechten 44 verläuft. Am ersten Endbereich 31a des Gehäuses 6a ist zumindest ein seitlich abstehender Vorsprung 35 angeordnet, dessen Funktion bereits im Zusammenhang mit der Fig. 6b erläutert wurde.

Fig. 8b zeigt den in Fig. 8a eingekreisten Detailbereich "A" in einer vergrößerten Ansicht.

Fig. 8c zeigt den in Fig. 8a eingekreisten Detailbereich "B" in einer vergrößerten Ansicht, aus welcher die schräg verlaufende Bohrung 45 mit einer Schrägfläche 46 hervorgeht.

Fig. 8d zeigt das Betätigungselement 32a in Form einer drehbaren Schraube, deren Längsachse durch die schräg verlaufende Bohrung 45 in Bezug zur Befestigungsfläche 47 geneigt ist. Wird das Betätigungselement 32a in Form der Schraube eingedreht, so wird die Schrägfläche 46 der Bohrung 45 vom Betätigungselement 32a kontaktiert. Auf diese Weise wird das Gehäuse 6a des zweiten Beschlagteiles 6 in Längsrichtung (L) bewegt, wobei der Vorsprung 35 des ersten Endbereiches 31a gegen eine Innenseite der Ausnehmung 15b gedrückt wird und beide Endbereiche 31a, 31b des Gehäuses 6a in der Ausnehmung 15b befestigbar ist.

In der gezeigten Figur ist die Bohrung 45 in Bezug auf die Senkrechte 44 asymmetrisch ausgebildet. Die Schrägfläche 46 der Bohrung 45 ist derart geneigt, dass das Betätigungselement 32a bei einer Drehbewegung die Schrägfläche 46 kontaktiert und das Gehäuse 6a durch das Betätigungselement 32a in einer Richtung quer zur Senkrechten 44 bewegbar ist.

## Patentansprüche

1. Möbelbeschlag (4) zur bewegbaren Lagerung eines relativ zu einem Möbelkorpus (2) bewegbar gelagerten Möbelteiles (3), umfassend:
- ein erstes Beschlagteil (5) zur Befestigung am Möbelkorpus (2),
- ein zweites Beschlagteil (6) zur Befestigung am bewegbaren Möbelteil (3), wobei die beiden Beschlagteile (5, 6) durch zumindest eine Gelenkachse (33a, 33b, 17a) schwenkbar miteinander verbunden sind und das erste Beschlagteil (5) dazu ausgebildet ist, zumindest bereichsweise in eine Ausnehmung (15a) im Möbelkorpus (2) eingesetzt zu werden und/oder das zweite Beschlagteil (6) dazu ausgebildet ist, zumindest bereichsweise in eine Ausnehmung (15b) im bewegbaren Möbelteil (3) eingesetzt zu werden,
- wobei das erste Beschlagteil (5) und/oder das zweite Beschlagteil (6) ein längserstrecktes Gehäuse (6a, 8a) mit zwei in Längsrichtung (L) voneinander beabstandeten Endbereichen (31a, 31b) aufweist oder aufweisen, wobei an einem ersten Endbereich (31a) des Gehäuses (6a, 8a) die zumindest eine Gelenkachse (33a, 33b, 17a) angeordnet ist,
- wobei das erste und/oder zweite Beschlagteil (5, 6) eine Befestigungsvorrichtung (32) mit wenigstens einem bewegbar gelagerten Betätigungselement (32a) in Form einer drehbaren Schraube aufweist, wobei durch eine Betätigung des wenigstens einen Betätigungselementes (32a) das erste und/oder zweite Beschlagteil (5, 6) an beiden Endbereichen (31a, 31b) des Gehäuses (6a, 8a) in der Ausnehmung (15a, 15b) befestigbar ist, wobei das Betätigungselement (32a) der Befestigungsvorrichtung (32) am zweiten Endbereich (31b) des Gehäuses (6a, 8a) angeordnet ist,
- das erste und/oder zweite Beschlagteil (5, 6) des Möbelbeschlages (4) genau eine Befestigungsvorrichtung (32) zur Befestigung am Möbelkorpus (2) und/oder am bewegbaren Möbelteil (3) aufweist oder aufweisen, und
- das Gehäuse (6a, 8a) am ersten Endbereich (31a), an welchem die zumindest eine Gelenkachse (33a, 33b, 17a) angeordnet ist, zumindest einen Vorsprung (35) zur Anlage an der Ausnehmung (15a, 15b) aufweist,
**dadurch gekennzeichnet, dass**
- das Gehäuse (6a, 8a) des ersten und/oder zweiten Beschlagteiles (5, 6) im Wesentlichen quaderförmig ausgebildet ist oder sind,
und dass
- durch eine Betätigung des Betätigungselementes (32a) zumindest ein Verriegelungselement (36) bewegbar ist, wobei das Gehäuse (6a, 8a) durch das zumindest eine Verriegelungselement (36) in der Ausnehmung (15a, 15b) befestigbar ist, wobei das zumindest eine Verriegelungselement (36) eine erste Schrägfläche (37a) aufweist, welche mit einer korrespondierenden zweiten Schrägfläche (37b) zusammenwirkt, wobei das zumindest eine Verriegelungselement (36) durch Drehung des Betätigungselementes (32a) in eine erste Drehrichtung durch das Zusammenwirken der ersten und zweiten Schrägfläche (37a, 37b) in eine erste Richtung quer zu einer Drehachse des Betätigungselementes (32a) bewegbar ist,
oder
- das erste und/oder zweite Beschlagteil (5, 6) eine Befestigungsfläche (47) zur Anlage am Möbelkorpus (2) und/oder am bewegbaren Möbelteil (3) aufweist oder aufweisen, wobei die Befestigungsvorrichtung (32) zumindest eine Bohrung (45) mit einer Längsrichtung zum Durchtritt des Betätigungselementes (32a) aufweist, wobei die Längsrichtung der Bohrung (45) schräg zu einer rechtwinklig zur Befestigungsfläche (47) verlaufenden Senkrechten (44) verläuft, wobei die Bohrung (45) eine Schrägfläche (46) aufweist, welche derart geneigt ist, dass das Betätigungselement (32a) bei einer Drehbewegung die Schrägfläche (46) kontaktiert und das Gehäuse (6a, 8a) durch das Betätigungselement (32a) in einer Richtung quer zur Senkrechten (44) bewegbar ist.

2. Möbelbeschlag nach Anspruch 1, **dadurch gekennzeichnet, dass** das Betätigungselement (32a) mit dem Verriegelungselement (36) bewegungsgekoppelt verbunden ist, wobei vorzugsweise vorgesehen ist, dass das Betätigungselement (32a) mit dem Verriegelungselement (36) in Gewindeeingriff steht.

3. Möbelbeschlag nach einem der Ansprüche 1 bis 2, **dadurch gekennzeichnet, dass** das zumindest eine Verriegelungselement (36) durch Drehung des Betätigungselementes (32a) in eine der ersten Drehrichtung entgegengesetzte zweite Drehrichtung durch das Zusammenwirken der ersten und zweiten Schrägfläche (37a, 37b) in eine der ersten Richtung entgegengesetzte zweite Richtung bewegbar ist.

4. Möbelbeschlag nach einem der Ansprüche 1 bis 3, **dadurch gekennzeichnet, dass** das zumindest eine Verriegelungselement (36) zumindest ein Führungselement (42) aufweist, durch welches das Verriegelungselement (36) entlang der Schrägflächen (37a, 37b) verschiebbar ist.

5. Möbelbeschlag nach einem der Ansprüche 1 bis 4, **dadurch gekennzeichnet, dass** das zumindest eine Verriegelungselement (36) zumindest bereichsweise eine die Haftreibung erhöhende Oberfläche (38), vorzugsweise zumindest eine Rippe und/oder zumindest eine Verzahnung, zur Anlage an der Ausnehmung (15a, 15b) aufweist.

6. Möbelbeschlag nach einem der Ansprüche 1 bis 5, **dadurch gekennzeichnet, dass** das erste und/oder zweite Beschlagteil (5, 6) des Möbelbeschlages (4) dazu ausgebildet ist, an oder in einer Möbelplatte (2a, 2b, 3) befestigt zu werden, vorzugsweise wobei das erste und/oder zweite Beschlagteil (5, 6) im Montagezustand an der Möbelplatte (2a, 2b, 3) zum überwiegenden Teil, vorzugsweise im Wesentlichen vollständig, innerhalb einer Ausnehmung (15a, 15b) der Möbelplatte (2a, 2b, 3) aufgenommen ist.

7. Möbelbeschlag nach einem der Ansprüche 1 bis 6, **dadurch gekennzeichnet, dass** das erste Beschlagteil (5) ein Montageteil (8) mit wenigstens einer Fixiervorrichtung (16) aufweist, durch welche das Montageteil (8) am Möbelkorpus (2) montierbar ist, und dass das erste Beschlagteil (5) zumindest ein mit dem zweiten Beschlagteil (6) gelenkig verbundenes Koppelteil (9) aufweist, welches mit dem Montageteil (8) lösbar verbindbar ist.

8. Möbelbeschlag nach einem der Ansprüche 1 bis 7, **dadurch gekennzeichnet, dass** die Bohrung (45) in Bezug auf die Senkrechte (44) asymmetrisch ausgebildet ist.

9. Möbelbeschlag nach einem der Ansprüche 1 bis 8, **dadurch gekennzeichnet, dass** das erste und/oder Beschlagteil (5, 6) zumindest einen seitlich abstehenden Flansch (41, 41a) zur Anlage am Möbelkorpus (2) und/oder am bewegbaren Möbelteil (3) aufweist oder aufweisen, wobei vorzugsweise vorgesehen ist, dass der Flansch (41, 41a) an einer Stirnseite (43) des Möbelkorpus (2) und/oder an einer Stirnseite (43) des bewegbaren Möbelteiles (3) anlegbar ist.

10. Möbelbeschlag nach einem der Ansprüche 1 bis 9, **dadurch gekennzeichnet, dass** der Möbelbeschlag (4) als Möbelscharnier ausgebildet ist.

11. Möbel (1) mit einem Möbelkorpus (2), einem relativ zum Möbelkorpus (2) bewegbar gelagerten Möbelteil (3) und mit wenigstens einem Möbelbeschlag (4) nach einem der Ansprüche 1 bis 10, durch welchen das Möbelteil (3) relativ zum Möbelkorpus (2) bewegbar gelagert ist.

## Claims

1. A furniture fitting (4) for movably supporting a furniture part (3) movably-mounted relative to a furniture carcass (2), comprising:
- a first fitting portion (5) configured to be fixed to the furniture carcass (2),
- a second fitting portion (6) configured to be fixed to the movable furniture part (3), the two fitting portions (5, 6) being pivotally connected to each other by at least one hinge axis (33a, 33b, 17a), and the first fitting portion (5) is configured to be at least partially inserted into a recess (15a) in the furniture carcass (2) and/or the second fitting portion (6) is configured to be at least partially inserted into a recess (15b) in the movable furniture part (3),
- wherein the first fitting portion (5) and/or the second fitting portion (6) includes or include a longitudinal housing (6a, 8a) having two end sections (31a, 31b) spaced apart from each other in the longitudinal direction (L), wherein the at least one hinge axis (33a, 33b, 17a) is arranged on a first end section (31a) of the housing (6a, 8a),
- wherein the first and/or the second fitting portion (5, 6) includes or include a fastening device (32) having at least one movably-mounted actuating element (32a) in the form of a rotatable screw, wherein by an actuation of the at least one actuating element (32a), the first and/or the second fitting portion (5, 6) is or are configured to be fixed within the recess (15a, 15b) on both end sections (31a, 31b) of the housing (6a, 8a), wherein the actuating element (32a) of the fastening device (32) is arranged on the second end section (31b) of the housing (6a, 8a),
- wherein the first and/or second fitting portion (5, 6) of the furniture fitting (4) includes precisely one fastening device (32) for fixing to the furniture carcass (2) and/or to the movable furniture part (3), and
- the housing (6a, 8a), on the first end section (31a) on which the at least one hinge axis (33a, 33b, 17a) is arranged, includes at least one protrusion (35) configured to bear against the recess (15a, 15b),
**characterized in that**
- the housing (6a, 8a) of the first and/or second fitting portion (5, 6) is or are configured substantially cuboidal, and that
- by an actuation of the actuating element (32a), at least one locking element (36) is movable, wherein the housing (6a, 8a) is fixable within the recess (15a, 15b) by the at least one locking element (36), wherein the at least one locking element (36) includes a first inclined surface (37a) co-operating with a corresponding second inclined surface (37b), wherein the at least one locking element (36) is movable in a first direction extending transversely to a rotational axis of the actuating element (32a) by a rotation of the actuating element (32a) and by the co-operation of the first and second inclined surface (37a, 37b),
or that
- the first and/or the second fitting portion (5, 6) includes or include a fastening surface (47) configured to bear against the furniture carcass (2) and/or against the movable furniture part (3), the fastening device (32) including at least one bore (45) having a longitudinal direction for the passage of the actuating element (32a), wherein the longitudinal direction of the bore (45) extends inclinedly to a perpendicular (44) extending at a right angle to the fastening surface (47), wherein the bore (45) includes an inclined surface (46) which is inclined such that the actuating element (32a) contacts the inclined surface (46) upon a rotational movement so as to move the housing (6a, 8a) in a direction extending transversely to the perpendicular (44).

2. The furniture fitting according to claim 1, **characterized in that** the actuating element (32a) is connected to the locking element (36) in a movement-coupled manner, wherein it is preferably provided that the actuating element (32a) is in a threading engagement with the locking element (36).

3. The furniture fitting according to claim 1 or 2, **characterized in that** the at least one locking element (36) is movable in a second direction opposing the first direction by a rotation of the actuating element (32a) in a second rotational direction opposing the first rotational direction and by the co-operation of the first and second inclined surface (37a, 37b).

4. The furniture fitting according to one of the claims 1 to 3, **characterized in that** the at least one locking element (36) includes at least one guide element (42) by which the locking element (36) is displaceable along the inclined surfaces (37a, 37b).

5. The furniture fitting according to one of the claims 1 to 4, **characterized in that** the at least one locking element (36), at least over region, includes a surface (38) so as to increase the static friction, preferably at least one rib and/or at least one tooth arrangement, configured to bear against the recess (15a, 15b).

6. The furniture fitting according to one of the claims 1 to 5, **characterized in that** the first and/or the second fitting portion (5, 6) of the furniture fitting (4) is or are configured to be fixed to or within a furniture panel (2a, 2b, 3), preferably wherein the first and/or the second fitting portion (5, 6), in a mounted condition on the furniture panel (2a, 2b, 3), is or are received, for the most part, preferably substantially entirely, within a recess (15a, 15b) of the furniture panel (2a, 2b, 3).

7. The furniture fitting according to one of the claims 1 to 6, **characterized in that** the first fitting portion (5) includes a mounting portion (8) having at least one fixing device (16) for fixing the mounting portion (8) to the furniture carcass (2), and that the first fitting portion (5) includes at least one coupling portion (9) hingedly connected to the second fitting portion (6), the at least one coupling portion (9) being configured to be releasably connected to the mounting portion (8).

8. The furniture fitting according to one of the claims 1 to 7, **characterized in that** the bore (45) is configured asymmetrical relative to the perpendicular (44).

9. The furniture fitting according to one of the claims 1 to 8, **characterized in that** the first and/or the second fitting portion (5, 6) includes or include at least one laterally protruding flange (41, 41a) configured to bear against the furniture carcass (2) and/or against the movable furniture part (3), wherein it is preferably provided that the flange (41, 41a) is configured to bear against a front face (43) of the furniture carcass (2) and/or against a front face (43) of the movable furniture part (3).

10. The furniture fitting according to one of the claims 1 to 9, **characterized in that** the furniture fitting (4) is configured as a furniture hinge.

11. An item of furniture (1) comprising a furniture carcass (2), a furniture part (3) movably mounted relative to the furniture carcass (2), and at least one furniture fitting (4) according to one of the claims 1 to 10 for moving the furniture part (3) relative to the furniture carcass (2).

## Revendications

1. Ferrure de meuble (4) pour monter de manière mobile une partie de meuble (3) montée de manière mobile par rapport à un corps de meuble (2), comprenant:
- une première partie de ferrure (5) destinée à être fixée sur le corps de meuble (2),
- une deuxième partie de ferrure (6) destinée à être fixée sur la partie de meuble (3) mobile, dans laquelle les deux parties de ferrure (5, 6) sont reliées l'une à l'autre de manière à pouvoir pivoter par au moins un axe d'articulation (33a, 33b, 17a) et la première partie de ferrure (5) est réalisée pour être insérée au moins par endroits dans un évidement (15a) dans le corps de meuble (2) et/ou la deuxième partie de ferrure (6) est réalisée pour être insérée au moins par endroits dans un évidement (15b) dans la partie de meuble (3) mobile,
- dans laquelle la première partie de ferrure (5) et/ou la deuxième partie de ferrure (6) présente ou présentent un boîtier (6a, 8a) étiré en longueur avec deux zones d'extrémité (31a, 31b) tenues à distance l'une de l'autre dans le sens longitudinal (L), dans laquelle l'au moins un axe d'articulation (33a, 33b, 17a) est disposé sur une première zone d'extrémité (31a) du boîtier (6a, 8a),
- dans laquelle la première et/ou la deuxième partie de ferrure (5, 6) présentent un dispositif de fixation (32) avec au moins un élément d'actionnement (32a) monté de manière mobile sous la forme d'une vis rotative, dans laquelle la première et/ou la deuxième partie de ferrure (5, 6) peuvent être fixées sur les deux zones d'extrémité (31a, 31b) du boîtier (6a, 8a) dans l'évidement (15a, 15b) par un actionnement de l'au moins un élément d'actionnement (32a), dans laquelle l'élément d'actionnement (32a) du dispositif de fixation (32) est disposé sur la deuxième zone d'extrémité (31b) du boîtier (6a, 8a),
- la première et/ou la deuxième partie de ferrure (5, 6) de la ferrure de meuble (4) présente ou présentent précisément un dispositif de fixation (32) destiné à être fixé sur le corps de meuble (2) et/ou sur la partie de meuble (3) mobile, et
- le boîtier (6a, 8a) présente au moins une partie faisant saillie (35) destinée à venir en appui sur l'évidement (15a, 15b) sur la première zone d'extrémité (31a), sur laquelle l'au moins un axe d'articulation (33a, 33b, 17a) est disposé,
**caractérisée en ce que**
- le boîtier (6a, 8a) de la première et/ou de la deuxième partie de ferrure (5, 6) est réalisé ou sont réalisés de manière sensiblement carrée, et que
- au moins un élément de verrouillage (36) peut être déplacé par un actionnement de l'élément d'actionnement (32a), dans laquelle le boîtier (6a, 8a) peut être fixé dans l'évidement (15a, 15b) par l'au moins un élément de verrouillage (36), dans laquelle l'au moins un élément de verrouillage (36) présente une première surface oblique (37a), laquelle coopère avec une deuxième surface oblique (37b) correspondante, dans laquelle l'au moins un élément de verrouillage (36) peut être déplacé dans une première direction de manière transversale à un axe de rotation de l'élément d'actionnement (32a) par la coopération de la première et de la deuxième surface oblique (37a, 37b) par rotation de l'élément d'actionnement (32a) dans une première direction de rotation,
ou
- la première partie et/ou la deuxième partie de ferrure (5, 6) présente ou présentent une surface d'actionnement (47) destinée à venir en appui sur le corps de meuble (2) et/ou sur la partie de meuble (3) mobile, dans laquelle le dispositif de fixation (32) présente au moins un alésage (45) avec un sens longitudinal pour le passage de l'élément d'actionnement (32a), dans laquelle le sens longitudinal de l'alésage (45) s'étend de manière oblique par rapport à une verticale (44) s'étendant à angle droit par rapport à la surface de fixation (47), dans laquelle l'alésage (45) présente une surface oblique (46), laquelle est inclinée de telle manière que l'élément d'actionnement (32a) vient en contact lors d'un déplacement par rotation avec la surface oblique et le boîtier (6a, 8a) peut être déplacé dans une direction de manière transversale par rapport à la verticale (44) par l'élément d'actionnement (32a).

2. Ferrure de meuble selon la revendication 1, **caractérisée en ce que** l'élément d'actionnement (32a) est relié de manière couplée en déplacement à l'élément de verrouillage (36), dans laquelle il est prévu de préférence que l'élément d'actionnement (32a) est en prise par filetage avec l'élément de verrouillage (36).

3. Ferrure de meuble selon l'une quelconque des revendications 1 à 2, **caractérisée en ce que** l'au moins un élément de verrouillage (36) peut être déplacé dans une deuxième direction opposée à la première direction par la coopération de la première et de la deuxième surface oblique (37a, 37b) par rotation de l'élément d'actionnement (32a) dans une deuxième direction de rotation opposée à la première direction de rotation.

4. Ferrure de meuble selon l'une quelconque des revendications 1 à 3, **caractérisée en ce que** l'au moins un élément de verrouillage (36) présente au moins un élément de guidage (42), par lequel l'élément de verrouillage (36) peut être coulissé le long des surfaces obliques (37a, 37b).

5. Ferrure de meuble selon l'une quelconque des revendications 1 à 4, **caractérisée en ce que** l'au moins un élément de verrouillage (36) présente au moins par endroits une surface (38) augmentant le frottement par adhérence, de préférence au moins une nervure et/ou au moins une denture, destinée à venir en appui sur l'évidement (15a, 15b).

6. Ferrure de meuble selon l'une quelconque des revendications 1 à 5, **caractérisée en ce que** la première et/ou la deuxième partie de ferrure (5, 6) de la ferrure de meuble (4) sont réalisées pour être fixées sur ou dans une plaque de meuble (2a, 2b, 3), de préférence dans laquelle la première et/ou la deuxième partie de ferrure (5, 6) sont logées dans l'état de montage sur la plaque de meuble (2a, 2b, 3) en grande partie, de préférence sensiblement totalement, à l'intérieur d'un évidement (15a, 15b) de la plaque de meuble (2a, 2b, 3).

7. Ferrure de meuble selon l'une quelconque des revendications 1 à 6, **caractérisée en ce que** la première partie de ferrure (5) présente une partie de montage (8) avec au moins un dispositif de blocage (16), par lequel la partie de montage (8) peut être montée sur le corps de meuble (2), et que la première partie de ferrure (5) présente au moins une partie de couplage (9) reliée de manière articulée à la deuxième partie de ferrure (6), laquelle peut être reliée de manière amovible à la partie de montage (8).

8. Ferrure de meuble selon l'une quelconque des revendications 1 à 7, **caractérisée en ce que** l'alésage (45) est réalisé de manière asymétrique par rapport à la verticale (44).

9. Ferrure de meuble selon l'une quelconque des revendications 1 à 8, **caractérisée en ce que** la première et/ou la deuxième partie de ferrure (5, 6) présente ou présentent au moins une bride (41, 41a) dépassant latéralement destinée à venir en appui sur le corps de meuble (2) et/ou sur la partie de meuble (3) pouvant être déplacée, dans laquelle il est prévu de préférence que la bride (41, 41a) peut être placée sur un côté frontal (43) du corps de meuble (2) et/ou sur un côté frontal (43) de la partie de meuble (3) mobile.

10. Ferrure de meuble selon l'une quelconque des revendications 1 à 9, **caractérisée en ce que** la ferrure de meuble (4) est réalisée en tant que charnière de meuble.

11. Meuble (1) avec un corps de meuble (2), une partie de meuble (3) montée de manière à pouvoir être déplacée par rapport au corps de meuble (2) et avec au moins une ferrure de meuble (4) selon l'une quelconque des revendications 1 à 10, par laquelle la partie de meuble (3) est montée de manière à pouvoir être déplacée par rapport au corps de meuble (2).
